# FASCICULE DE BREVET EUROPEEN

(11) **EP 0 573 093 B1**
(45) Date de publication et mention de la délivrance du brevet: **04.12.1996**
(21) Numéro de dépôt: 93201361.8
(22) Date de dépôt: 12.05.1993
(51) Int. Cl.: F41A 5/02

(54) **Dispositif pour le freinage de la glissière d'une arme à feu**
Vorrichtung zum Bremsen des Rückstossschlittens einer Feuerwaffe
Slide braking device in a firearm

(30) Priorité: 03.06.1992 BE 9200508
(43) Date de publication de la demande: 08.12.1993
(73) Titulaire: FN HERSTAL, société anonyme, 4040 Herstal (BE)
(72) Inventeur: Gathoye, Jean-Louis, B-4601 Argenteau (BE)
(74) Mandataire: Donné, Eddy

(56) Documents cités:
- GB-A- 240 880
- US-A- 1 431 979
- US-A- 2 705 847
- US-A- 2 921 503

## Description

L'invention concerne une arme à feu, comprenant une carcasse portant une glissière mobile supportant un canon mobile; un percuteur, le dispositif d'actionnement dudit percuteur étant constitué par une chaîne cinématique comprenant une détente pivotant dans la carcasse; et un levier engagé entre la glissière et le canon et articulé dans la carcasse, ce levier comprenant une première butée destinée à venir en contact avec une surface de la glissière et une deuxième butée destinée à venir en contact avec une surface du canon.

Dans ces armes, le freinage de la glissière est plus spécialement obtenu par la mise en mouvement vers l'arrière du canon de l'arme simultanément avec la glissière.

Il s'agit donc d'un principe de fonctionnement où le canon n'est ni fixé dans la carcasse (ce qui est le cas dans le principe du "blow back"), ni solidaire de la culasse (ce qui est le cas, dans les premiers millimètres de recul, dans le principe du court recul du canon).

Le premier principe de fonctionnement exige un poids de glissière plus important d'où une arme à poids élevé, la deuxième possibilité exige un dispositif de verrouillage de la glissière au canon pouvant solidariser la glissière au canon au début du recul de la glissière pour libérer la glissière du canon après un temps très réduit, ce dispositif présentant une construction plus complexe. De plus son fonctionnement pour certains types de cartouches oblige à concevoir une glissière d'une masse tellement faible que la réalisation devient inaccessible.

Une arme à feu selon le premier paragraphe et comprenant un levier monté entre la glissière et le canon est décrite dans GB-A-240.880.

Cependant, la première butée, destinée à venir en contact avec une surface de la glissière est située du côté du levier dirigé vers l'extrémité arrière de la glissière tandis que la deuxième butée, destinée à venir en contact avec la surface du canon est située du côté du levier dirigé vers l'extrémité avant de la glissière.

Ainsi, lors du recul, le levier accélère la glissière.

L'invention vise une arme à feu, par exemple un pistolet, pourvue d'un dispositif de freinage de la glissière, dont le but est de pallier lesdits désavantages.

Conformément à l'invention, ce but est atteint par le fait que la première butée est destinée à venir en contact avec une surface de la glissière pendant une partie seulement du recul de cette glissière, ce recul causant un pivotement du levier jusqu'à ce que ce dernier ne soit plus en contact avec la surface, cette première butée étant dirigée vers l'extrémité avant de la glissière, tandis que la deuxième butée est située du côté arrière du levier et dirigée vers l'extrémité arrière de la glissière, de sorte que pendant le pivotement susdit, le canon suit la glissière, mais à une vitesse moindre donnée par le rapport du levier, le levier formant ainsi des moyens de freinage de la glissière.

US-A-2.921.503 concerne une arme dans laquelle la glissière est freinée, mais le freinage n'est pas obtenu par un levier mais par friction.

US-A-2.705.847 concerne une arme à feu dans laquelle la glissière n'est pas freinée, cet arme ne comprenant donc pas de levier assurant un freinage.

Pour plus de clarté, un exemple de réalisation d'un dispositif selon l'invention est décrit ci-après à titre illustratif et non restrictif, en se référant aux dessins annexés dans lesquels :
la figure 1 représente, très sommairement le dispositif selon l'invention;
les figures 2 et 3 sont des vues semblables à celle de la figure 1, le dispositif selon l'invention se trouvant dans deux autres positions caractéristiques;
la figure 4 représente en coupe longitudinale partielle une arme, en l'occurrence un pistolet, dans laquelle le dispositif selon l'invention est appliqué, l'arme étant représentée en position armée;
la figure 5 représente à plus grande échelle une coupe selon la ligne V-V de la figure 4;
les figures 6 et 7 représentent des vues semblables à celle de la figure 4 pour deux autres positions caractéristiques de l'arme.

Dans les figures 1 à 3 est représenté d'une manière schématique le dispositif selon l'invention, lequel est substantiellement constitué par un levier 1 articulé autour d'un axe 2, ledit levier 1 étant engagé entre la glissière 3 et le canon 4 d'une arme.

Dans la figure 1, l'arme se trouve en position de repos. La glissière 3 a été amenée en butée contre la tranche arrière du canon 4 sous l'effet d'un ressort 7. Le mouvement conjoint vers l'avant, sous l'effet du ressort de rappel 10 et des inerties de la glissière 3 et du canon 4, a été stoppé par le relèvement du levier 1 qui se trouve finalement immobilisé par sa butée 6 en appui sur la surface 5 de la glissière 3 d'une part et par sa butée 9 en appui sur la surface 8 du canon 4 d'autre part. Dans le canon 4 se trouve la balle 11.

La butée 6 se trouve à une distance L1 de l'axe 2 tandis que la butée 9 se trouve à une distance L2, de cet axe.

Au moment du tir la glissière 3 est assujettie, d'une manière traditionnelle, à une force de recul F exercée par la pression. Selon l'invention, la glissière 3 transmet cet effort via la surface 5 sur la butée 6 du levier 1.

Ce dernier, en pivotant autour de son axe d'articulation 2, pousse avec sa butée 9 contre la surface 8 du canon 4 entraînant ainsi ce canon 4 également vers l'arrière.

De ce qui précède il résulte que le recul de la glissière 3 est freiné non seulement par la masse propre de la glissière 3 mais également par la masse du canon 4.

Ce canon opère son mouvement vers l'arrière dès le début du recul mais à une vitesse plus faible que la glissière, donnée théoriquement par le rapport L2/L1.

De plus, dans le cas d'armes utilisant des cartouches avec collet, la glissière est également freinée par la poussée vers l'avant de la résultante des pressions régnant dans la chambre.

Cette situation se poursuit jusque dans la position où l'extrémité libre du levier 1 est basculée en dessous de la glissière 3, voir figure 2, après quoi le freinage de la glissière 3 continue sous l'influence seulement de la masse de la glissière 3 et l'effort croissant développé par le ressort 7. La masse du canon 4 est devenue sans effet à ce moment sur le freinage de la glissière 3. Cette situation est illustrée schématiquement dans la figure 3.

Dans les figures 4 à 7 est représenté une arme, plus spécialement un pistolet appliquant le dispositif tel qu'illustré dans les figures 1 à 3.

Ce pistolet est substantiellement constitué par une carcasse 12 portant la glissière 3 supportant elle-même le canon 4 ainsi que le percuteur 13.

Un chien 14 pivotant dans la carcasse 12 peut venir heurter ledit percuteur 13 sous l'effet d'un ressort, non représenté sur les dessins, à l'intervention d'une chaîne cinématique schématisée en 15 comprenant entre autre la détente 16 pouvant basculer autour d'un axe 17.

Le canon 4 présente un talon 18 dans lequel est pratiqué un trou borgne 19 logeant un ressort 20 dont l'extrémité arrière s'appuie sur la carcasse 12.

Devant le talon 18 est situé le dispositif selon l'invention constitué par le levier 1 qui est articulé sur l'axe 2 logé dans la carcasse 12.

Ledit levier 1 est substantiellement constitué par un élément en forme de U dont la partie centrale 21 constitue, vers l'arrière, la butée 9 en contact avec la surface 8 du talon 18 du canon 4 tandis que les ailes 22 et 23 du levier 1 constituent, ensemble, vers l'avant, la butée 6 en contact avec la surface 5 de la glissière, en l'occurrence des nervures internes 24, 25 de la glissière 3.

Le fonctionnement de l'arme telle que représentée dans les figures 4 à 7 est simple et comme suit.

Après introduction du chargeur 26 dans la crosse 27 de l'arme, une munition 11 est amenée dans la chambre du canon 4 par une manoeuvre manuelle connue en soi de la glissière 3, laquelle a également pour effet d'armer le chien 12 tel que représenté à la figure 4.

L'arme ainsi préparée est prête au tir. Le mouvement de la détente 16 dans le sens de la flèche F1 à pour effet, via la chaîne cinématique 15, de libérer le chien 14 de sorte qu'il est entraîné contre le percuteur 13 (voir fig. 6).

Suite au départ de la balle 11 et sous l'influence de l'explosion, la glissière 3 est refoulée vers l'arrière, et son mouvement a pour effet que le levier 1 bascule autour de son axe d'articulation 2 par l'effet des nervures 24, 25 excercé sur les ailes 22, 23 dudit levier 1.

Etant donné que le levier se situe entre la glissière 3 et le canon 4, ce dernier suit le mouvement de la glissière 3 par le fait que la partie centrale 21 dudit levier 1 bute contre le talon 18 du canon 4.

Il s'en suit qu'à ce moment la masse du canon 4 ainsi que la poussée agissant vers l'avant dans le cas de cartouches avec collet interviennent complémentairement à la masse de la glissière 3, au freinage de cette dernière, et cela jusqu'à ce que le levier 1 soit basculé dans la position telle que représentée à la figure 7, position dans laquelle l'extrémité libre des ailes 22 et 23 du levier 1 se situe en dessous des nervures 24, 25 de la glissière tandis que l'extrémité libre de la partie 21 du levier 1 reste toujours contre le talon 18 du canon 4 lequel est retenu, par l'autre extrémité arrière dudit talon, contre la carcasse 12 de l'arme, le ressort 20 étant comprimé.

La glissière 3 continue seule son mouvement vers l'arrière afin d'éjecter la douille de la munition tirée; de refouler le chien 14; de mettre le ressort, non représenté dans les dessins et en relation avec le chien, sous tension; et de recharger la chambre du canon 4 avec une nouvelle munition 11 provenant du chargeur 26.

Finalement la glissière 3 est ramenée en contact, vers l'avant, contre le canon par le ressort 7 pour revenir, poussée par le ressort 20, dans la position de la figure 4.

Pendant ce mouvement vers l'avant de la glissière 3 le levier 1 s'installe de nouveau entre la glissière 3 et le canon 4.

Il est évident que le rapport L1/L2 du levier 1 dépend de la munition employée.

Le dispositif selon l'invention est donc d'une construction très simple ce qui procure une grande sécurité de fonctionnement. Ce dispositif présente en outre l'avantage de laisser, à tout instant du cycle cinématique, les pièces en mouvement (canon 4 et glissière 3) parfaitement alignées, ce qui permet une usure minimale et régulière de la glissière 3 et du canon 4 entre eux et par rapport à la carcasse 12.

## Revendications

1. Arme à feu, comprenant une carcasse (12) portant une glissière mobile (3) supportant un canon mobile (4); un percuteur (13), le dispositif d'actionnement dudit percuteur (13) étant constitué par une chaîne cinématique (15) comprenant une détente (16) pivotant dans la carcasse (12); et un levier (1) engagé entre la glissière (3) et le canon (4) et articulé dans la carcasse (12), ce levier (1) comprenant une première butée (6) destinée à venir en contact avec une surface (5) de la glissière (3) et une deuxième butée (9) destinée à venir en contact avec une surface (8) du canon (4), caractérisée en ce que la première butée (6) est destinée à venir en contact avec une surface de la glissière (3) pendant une partie seulement du recul de cette glissière (3), ce recul causant un pivotement du levier jusqu'à ce que ce dernier ne soit plus en contact avec la surface (5), cette première butée (6) étant dirigée vers l'extrémité avant de la glissière (3), tandis que la deuxième butée est située du côté arrière du levier (1) et dirigée vers l'extrémité arrière de la glissière (3), de sorte que pendant le pivotement susdit, le canon (4) suit la glissière (3), mais à une vitesse moindre donnée par le rapport du levier (L2/L1), le levier (1) formant ainsi des moyens de freinage de la glissière (3).

2. Arme à feu selon la revendication précédente, caractérisée en ce que la butée (6) est en contact avec la surface (5) de la glissière (3) au début du recul de celle-ci.

3. Arme à feu selon l'une ou l'autre des revendications précédentes, caractérisée en ce que la butée (6) coopérant avec la surface (5) de la glissière (3) est située à l'extrémité libre du levier (1), tandis que la butée (9) coopérant avec la surface (8) du canon (4) est située entre cette extrémité libre et l'axe de rotation.

4. Arme à feu selon l'une ou l'autre des revendications précédentes, caractérisée en ce qu'en position de repos, le levier (1) est en contact par ses deux butées (6 et 9) en même temps avec les deux surfaces (5 et 8).

5. Arme à feu selon l'une ou l'autre des revendications précédentes, caractérisée en ce qu'en position de repos de l'arme, la glissière (3) se trouve arrêtée avec sa surface (5) contre la butée (6) correspondante du levier (1) sous l'action d'un ressort (7).

6. Arme à feu selon l'une ou l'autre des revendications précédentes, caractérisée en ce qu'en position de repos de l'arme, le canon (4) est poussé avec sa surface (8) contre la butée (9) correspondante du levier (1) sous l'influence d'un ressort (10).

7. Arme à feu selon l'une ou l'autre des revendications précédentes, caractérisée en ce que la surface (8) susdite du canon (4) fait partie d'un talon (18).

8. Arme à feu selon l'une ou l'autre des revendications précédentes, caractérisée en ce que la surface (5) susdite de la glissière (3) est formée par des nervures internes (24, 25) de cette glissière (3).

9. Arme à feu selon l'une ou l'autre des revendications précédentes, caractérisée en ce que le levier (1) est constitué par un élément en forme de U dont la partie centrale (21) constitue, vers l'arrière, la butée (9) coopérant avec la surface (8) du canon (4), et dont les ailes (22 et 23) constituent, ensemble, vers l'avant, la butée (6) coopérant avec la surface (5) de la glissière (3).

## Patentansprüche

1. Feuerwaffe, umfassend einen Rahmen (12), der einen bewegbaren Schlitten (3) trägt, der einen bewegbaren Lauf (4) stützt; einen Schlagbolzen (13), wobei die Auslösevorrichtung besagten Schlagbolzens (13) aus einer beweglichen Verbindung (15) besteht, die einen im Rahmen (12) schwenkbaren Auslöser (16) umfaßt; und einen Hebel (1), der zwischen dem Schlitten (3) und dem Lauf (4) angeordnet ist und im Rahmen (12) scharnierbar befestigt ist; wobei dieser Hebel (1) einen ersten Anschlag (6) umfaßt, der dazu bestimmt ist, mit einer Fläche (5) des Schlittens (3) in Kontakt zu kommen, und einen zweiten Anschlag (9), der dazu bestimmt ist, mit einer Fläche (8) des Laufs (4) in Kontakt zu kommen, dadurch gekennzeichnet, daß der erste Anschlag (6) dazu bestimmt ist, mit einer Fläche des Schlittens (3) nur während eines Teils des Rückstoßes dieses Schlittens (3) in Kontakt zu kommen, wobei dieser Rückstoß ein Schwenken des Hebels verursacht, bis dieser letztere nicht mehr in Kontakt mit der Fläche (5) ist, wobei dieser erste Anschlag (6) zum vorderen Ende des Schlittens (3) gerichtet ist, derart, daß der zweite Anschlag sich an der Hinterseite des Hebels (1) befindet und zum hinteren Ende des Schlittens (3) gerichtet ist, derart, daß, während des besagten Schwenkens, der Lauf (4) dem Schlitten (3) folgt, jedoch mit einer niedrigen Geschwindigkeit, bestimmt durch das Verhältnis des Hebels (L2/L1), wodurch der Hebel (1) somit ein Bremsmittel für den Schlittens (3) bildet.

2. Feuerwaffe gemäß dem vorhergehenden Anspruch, dadurch gekennzeichnet, daß der Anschlag (6) mit der Fläche (5) des Schlittens zu Beginn dessen Rückstoßes in Kontakt ist.

3. Feuerwaffe gemäß einem der vorhergehenden Ansprüche, dadurch gekennzeichnet, daß der Anschlag (6), der mit der Fläche (5) des Schlittens (3) zusammenwirkt, am freien Ende des Hebels (1) angeordnet ist, während der Anschlag (9), der mit der Fläche (8) des Laufs (4) zusammenwirkt, sich zwischen diesem freien Ende und der Drehachse befindet.

4. Feuerwaffe gemäß einem der vorhergehenden Ansprüche, dadurch gekennzeichnet, daß, in Ruheposition, der Hebel (1) durch seine beiden Anschläge (6 und 9) gleichzeitig mit den beiden Flächen (5 und 8) in Kontakt ist.

5. Feuerwaffe gemäß einem der vorhergehenden Ansprüche, dadurch gekennzeichnet, daß, in Ruheposition der Waffe, der Schlitten (3) unter Einwirkung einer Feder (7) mit seiner Fläche (5) gegen den entsprechenden Anschlag (6) des Hebels (1) gehalten wird.

6. Feuerwaffe gemäß einem der vorhergehenden Ansprüche, dadurch gekennzeichnet, daß, in Ruheposition der Waffe, der Lauf (4) unter Einwirkung einer Feder (10) mit seiner Fläche (8) gegen den entsprechenden Anschlag (9) des Hebels (1) gedrückt wird.

7. Feuerwaffe gemäß einem der vorhergehenden Ansprüche, dadurch gekennzeichnet, daß die besagte Fläche (8) des Laufs (4) Teil eines Absatzes (18) ist.

8. Feuerwaffe gemäß einem der vorhergehenden Ansprüche, dadurch gekennzeichnet, daß die besagte Fläche (5) des Schlittens (3) durch innere Rippen (24, 25) dieses Schlittens (3) gebildet wird.

9. Feuerwaffe gemäß einem der vorhergehenden Ansprüche, dadurch gekennzeichnet, daß der Hebel (1) aus einem Element in U-Form besteht, dessen mittlerer Bereich (21), nach hinten zu, den Anschlag (9) bildet, der mit der Fläche (8) des Laufs (4) zusammenwirkt, und dessen Schenkel (22 und 23) zusammen, nach vorne hin, den Anschlag (6) bilden, der mit der Fläche (5) des Schlittens (3) zusammenwirkt.

## Claims

1. Firearm, comprising a casing (12) carrying a mobile slide (3), supporting a mobile barrel (4); a striker (13), the actuating device of the said striker (13) being formed by a kinematic chain (15) comprising a trigger (16) pivoting in the casing (12); and a lever (1) engaged between the slide (3) and the barrel (4) and hingedly connected in the casing (12), the said lever (1) comprising a first stop (6) destined to come into contact with a surface (5) of the slide (3) and a second stop (9) destined to come into contact with a surface (8) of the barrel (4), characterized in that the first stop (6) is destined to come into contact with a surface of the slide (3) during only a portion of the recoil of the said slide (3), the said recoil causing a pivoting of the lever until the latter is not in contact anymore with the surface (5), this first stop (6) being directed towards the front extremity of the slide (3), whereas the second stop is situated at the rear side of the lever (1) and directed towards the rear extremity of the slide (3), so that during the aforementioned pivoting, the barrel (4) follows the slide (3), but at a lower speed given by the ratio of the lever (L2/L1), whereby the lever (1) forms in this way braking means for the slide (3).

2. Firearm according to the preceding claim, characterized in that the stop (6) is in contact with the surface (5) of the slide (3) at the start of the recoil of the latter.

3. Firearm according to any one of the preceding claims, characterized in that the stop (6), cooperating with the surface (5) of the slide (3) is situated at the free extremity of the lever (1), whereas the stop (9) cooperating with the surface (8) of the barrel (4) is situated between this free extremity and the pivoting shaft.

4. Firearm according to any one of the preceding claims, characterized in that in rest position, the lever (1) is in contact by its two stops (6 and 9) at the same time with the two surfaces (5 and 8).

5. Firearm according to any one of the preceding claims, characterized in that in rest position of the arm, the slide (3) is stopped with its surface (5) against the corresponding stop (6) of the lever (1) under the action of a spring (7).

6. Firearm according to any one of the preceding claims, characterized in that in rest position of the arm, the barrel (4) is pushed with its surface (8) against the corresponding stop (9) of the lever (1) under the influence of a spring (10).

7. Firearm according to any one of the preceding claims, characterized in that the aforementioned surface (8) of the barrel (4) forms part of a heel (18).

8. Firearm according to any one of the preceding claims, characterized in that the aforementioned surface (5) of the slide (3) is formed by internal ribs (24, 25) of the said slide (3).

9. Firearm according to any one of the preceding claims, characterized in that the lever (1) is formed by a U-shaped element of which the central part (21) forms, towards the rear, the stop (9) cooperating with the surface (8) of the barrel (4), and of which the wings (22 and 23) constitute, jointly, towards the front, the stop (6) cooperating with the surface (5) of the slide (3).
